# EUROPÄISCHE PATENTSCHRIFT

(11) **EP 2 916 687 B1**
(45) Veröffentlichungstag und Bekanntmachung des Hinweises auf die Patenterteilung: **07.12.2016**
(21) Anmeldenummer: 13770635.4
(22) Anmeldetag: 06.09.2013
(51) Int. Cl.: A47B 47/00

(54) **ECKVERBINDER**
CORNER CONNECTOR
ÉLÉMENT D'ASSEMBLAGE D'ANGLE

(30) Priorität: 07.11.2012 DE 202012010584 U
(43) Veröffentlichungstag der Anmeldung: 16.09.2015
(73) Patentinhaber: Ramsauer, Dieter, 58332 Schwelm (DE)
(72) Erfinder: Ramsauer, Dieter, 58332 Schwelm (DE)
(74) Vertreter: Stratmann, Ernst
(86) Internationale Anmeldenummer: PCT/EP2013/002678
(87) Internationale Veröffentlichungsnummer: WO 2014/072004

(56) Entgegenhaltungen:
- DE-U1- 9 105 664
- US-A- 3 472 539
- US-A- 4 323 319

## Beschreibung

### Hintergrund der Erfindung

Die Erfindung betrifft einen Eckverbinder, umfassend einen ersten, würfelförmigen Grundkörper, der an einer ersten Würfelfläche eine geschlossene Fläche und zwei anschließenden, zueinander und zur ersten Würfelfläche rechtwinklig sich erstreckende zweite und dritte geschlossene Flächen aufweist, während von den der zweiten und dritten Fläche gegenüberliegenden Würfelfläche jeweils ein Ansatz mit prismatischem Außen-Querschnitt zum Aufstecken eines Rohrprofilendes mit an den Außen-Querschnitt des Ansatzes angepassten Innen-Querschnitt ausgeht, wobei der Ansatz über dessen Fluchtlinie federnd vorspringende Halteelemente aufweist, die in einen nahe dem Rohrprofilende gebildeten Durchbruch ragen und sich an den einen Durchbruchrand anlegen, um das Rohrende axial an der Würfelfläche anliegend in Stellung zu halten.

### Stand der Technik

Ein derartiger Eckverbinder ist aus der FR 2 674 581 A1 oder aus der DE 91 05 664 U1 im wesentlichen bekannt.

Nachteilig ist jedoch der vielteilige Aufbau, der kompliziert ist und Schrauben erfordert.

### Aufgabe der Erfindung

Aufgabe der Erfindung ist es, einen Eckverbinder zu schaffen, der diese Nachteile nicht aufweist und der in einem Rahmengestell, insbesondere zum vereinfachten Aufbau eines Blechschrankes oder Blechgehäuses, angeordnet werden kann.

### Lösungswege der Aufgabe

Gelöst wird die Aufgabe dadurch, das Halteelement gemäß der WO 2005/36083209, Fig. 30A zu verwenden und einen in einem quer zur Rohrprofilachse angeordneten Kanal gegen Federkraft verschieblichen Schlitten anzuordnen, wobei das eine Ende des Schlittens in Arbeitstellung aufgrund der Federspannung aus dem Kanal mit zwei Schrägflächen herausragt, wobei die eine Schrägfläche mit der Schubrichtung des Schlittens einen ersten, größeren Winkel als Einlauffläche bildet und die zweite Schrägfläche entsprechend einen kleineren Winkel als Haltefläche bildet.

Gemäß einer Weiterbildung reicht der Kanal für den Schlitten durch den Querschnitt des Ansatzes hindurch, wie auch bei der WO-Schrift 2005/36083209 ein durchgehender Durchbruch für den Schlitten vorhanden ist.

Besonders günstig ist eine Weiterbildung, bei der die Federkraft durch eine Spiralfeder gebildet wird, die in einem Durchbruch des Schlittens angeordnet ist und einen die Dicke des Schlittens überragenden Durchmesser aufweist. Wie die WO-Schrift ebenfalls zeigt, Bezugszahl 3526, ist der Kanal im Bereich der Feder aufgebohrt, um die Feder durch die durch das Bohrungsende gebildete Schulter abzustützen.

Das innere Ende der Bohrung ist gemäß einer noch anderen Weiterbildung im Durchmesser verringert, um das abgestützte Ende der Feder einzuklemmen und so die Feder gegen Herausfallen zu sichern.

Gemäß einer anderen Ausführungsform ist im Bereich des Halteelements oder Snapelements der Querschnitt des Ansatzes um ein solches Maß zurückgesprungen, das der Axialerstreckung der Schrägflächen entspricht, wobei das Rohrende eine entsprechende Verdickung im Querschnitt aufweist.

Gemäß einer noch weiteren Weiterbildung kann eine Würfelfläche des Grundkörpers mit einer axialen Bohrung mit Gewinde versehen sein, um einen weiteren Grundkörper an den ersten Grundkörper mittels einer Schraube anzuschließen, oder an einen vorhandenen Rahmen, wie Grundrahmen oder Dachrahmen eines Gestells oder Schrankes oder Gehäuses.

Die Eckverbindung kann mittels eines Steckers wieder gelöst werden, der in den Durchbruch des Rohrprofilendes aufnehmbar ist und solche Ausmaße aufweist, dass der hineinreichenden Teil den Schlitten aus dem Durchbruch herausschieben kann und das Rohrprofilstück vom Ansatz lösen kann.

Der würfelförmige Grundkörper und die Ansätze können zur Materialeinsparung Hohlkörper darstellen, mit ggf. Verdickungen und Versteifungsstreben im Inneren des Körpers.

Der Eckverbinder kann auch derart gestaltet sein, dass die Ansätze mittels zweier Halteelemente gehalten werden, wobei die Halteelemente sich schräg gegenüberliegend angeordnet sind, wobei die Halteelemente gegenläufig sind.

Die Erfindung umfasst auch ein bzw. ist einsetzbar in einem Rahmengestell, insbesondere für einen Blechschrank oder Blechgehäuse, mit einer als Rahmen ausgebildeten Basis und/oder einem als Rahmen ausgebildeten Dach, und/oder eine als Rahmen ausgebildeten Tür, Rückwand oder Seitenwand, wobei der Rahmen rechteckig ist und an seinen vier Ecken Aufnahmen trägt, in denen senkrechte Eckprofile durch Aufstecken aufnehmbar sind und mittels Eckverbinder nach einem der Ansprüche 1 bis 10 gehalten sind.

Gemäß einer Weiterbildung ist der Basis- oder Dachrahmen ein großes, tiefgezogenes Blechteil, oder er ist aus einzelnen, z. B. vier Rahmenteilen bestehenden Teilen zusammengeschweißt, an welchen Rahmen die vier Aufnahmen angeschraubt sind.

Gemäß einer anderen Weiterbildung ist das Rahmengestell dadurch gekennzeichnet, dass die vier Aufnahmen mit den schlittenförmigen Halteelementen als Flansche ausgebildet sind, die jeweils um 90 Grad zueinander gedreht angeordnet sind und die durch Schrauben mit den vier Rahmenabschnitten verbunden sind und diese miteinander brückenartig verbinden. Dabei kann der Rahmenabschnitt aus einem gekanteten Profilabschnitt bestehen, in den die Flansche passend einschiebbar sind.

Gemäß einer anderen Weiterbildung können die Rahmenabschnitte nach Montage eine Dachplatte- oder Bodenplatte oder Tür, Rückwand oder Seitenplatte klemmend aufnehmen.

Die Flanschteile können jeweils eine zentrale Gewindebohrung aufweisen, in die eine Kopfschraube, Tragöse oder ein Stellfuß einschraubbar ist, zur Befestigung der Aufnahme an dem Rahmen.

Gemäß einer noch anderen Ausführungsform des Rahmengestells weisen die Aufnahmen des Rahmens jeweils eine zentrale Gewindebohrung auf, in die eine Kopfschraube, Tragöse oder Stellfuß einschraubbar ist, zur Befestigung der Aufnahme an dem Eckverbinder.

### Kurze Beschreibung der Zeichnungen

Die Erfindung wird anhand von Ausführungsbeispielen näher erläutert, die in den Zeichnungen dargestellt sind.

Es zeigt:
- Fig. 1: eine auseinandergezogene Darstellung eines erfindungsgemäß aufgebauten Eckverbinders;
- Fig. 2: den erfindungsgemäßen Eckverbinder in einer perspektivischen auseinandergezogenen Ansicht, zusammen mit zu verbindenden Rohrprofilstücken;
- Fig. 3A und 3B: Details der Halteelemente und des Steckers zu deren Lösung;
- Fig. 4: die Lage kurz vor der Montage der Rohrprofilstücke, dargestellt als weitere Ausführungsform des Eckverbinders mit einer Abdeckplatte für den Grundkörper;
- Fig. 5: die Anordnung der Fig. 4, jedoch aus einem anderen perspektivischen Winkel betrachtet;
- Fig. 6: die Anordnung der Fig. 4, jedoch perspektivisch aus einem noch anderen Winkel betrachtet;
- Fig. 7: den Eckverbinder nach der Erfindung, jedoch für den Anschluss von drei Rohrprofilstücken;
- Fig. 8: eine vereinfachte Ausführungsform des Dach- oder Basisrahmens oder eines Tür-, Rückwand- oder Seitenwandrahmens aus miteinander verschweißten Profilstücken zum Aufbau eines Rahmengestells und
- Fig. 9: eine vereinfachte Ausführungsform des Dach- oder Basisrahmens oder einer Tür-, Rückwand- oder Seitenwandrahmens aus miteinander mittels Brücken bildenden Flanschen verbundenen Profilstücken zum Aufbau eines Rahmengestells mit vier profilierten Streben.

### Beste Wege der Ausführung der Erfindung

In Fig. 1 ist ein erfindungsgemäßer Eckverbinder 10 zu erkennen, umfassend einen würfelförmigen Grundkörper 12, der an einer ersten Würfelfläche 14 eine geschlossene Fläche und an zwei anschließenden, zueinander und zur ersten Würfelfläche rechtwinklig sich erstreckende zweite und dritte geschlossene Flächen 16, 18 aufweist, während von der der zweiten und dritten Würfelfläche 16, 18 gegenüberliegenden Würfelfläche 20, 22 jeweils ein Ansatz 24, 26 mit prismatischem, im Profil von im wesentlichen rechteckigen Außen-Querschnitt zum Aufstecken eines Rohrprofilendes 28, 30 ausgeht, siehe Fig. 2, wobei das Rohrprofilende einen an den Außen-Querschnitt des Ansatzes 24, 26 angepassten Innen-Querschnitt bzw. Innenprofil 32 aufweist, wobei der Ansatz 24 zwei über die Fluchtlinie 34 federnd vorspringende Halteelemente 36 aufweist, die jeweils in einen nahe dem Rohrprofilende 28 gebildeten Durchbruch 38 ragen und sich an den Durchbruchrand 40 anlegen, wodurch das Rohrprofilende 28 axial auf dem Ansatz 24 in Stellung gehalten wird, wobei das Rohrprofilende auf der Würfelfläche axial abgestützt wird.

Das Halteelement 36, siehe Fig. 3A, stellt einen in einem quer zur Rohrprofilachse 42 angeordneten Kanal 44 gegen Federkraft 46 verschieblichen Schlitten dar, wobei das eine Stirnende 48 des Schlittens 36 in Arbeitstellung aufgrund der Federspannung der Feder 46 aus dem Kanal 44 mit zwei Schrägflächen 50, 52 nachgiebig herausragt, wobei die eine Schrägfläche 50 mit der Schubrichtung 58 des Schlittens 36 einen ersten größeren Winkel 54 als Einlauffläche bildet und die zweite Schrägfläche 52 entsprechend einen kleineren Winkel 56 zwischen der Schrägfläche 52 und der Schubrichtung 58 die Haltefläche 52 bildet, wobei die zweite Schrägfläche 52 mit der ersten Schrägfläche annähernd einen rechten Winkel bildet.

Wenn also das Rohrstück 28 über den Ansatz 24 in Richtung der Rohrachse 42 verschoben wird, gelangt zunächst der Rand 86 des Durchmessers 38 auf die zweiten Schrägfläche 52 (Einlauffläche) und schiebt den Schlitten 36 in den Kanal 44 hinein und verbleibt in dieser Stellung, Fig. 3B, bis die Kante 88 erreicht wird, die dann entlang der Schrägfläche (Haltefläche) rutscht, wobei der Schlitten 36 wieder nach außen gleitet, bis das Rohrprofilstück 28 mit der Kante 86 an der vierten Fläche 20 des Grundkörpers 12 anliegt. Dabei ist es fertigungstechnisch günstig, wenn der Kanal 44 durch den Querschnitt des Ansatzes 24 hindurch reicht, wie in Fig. 3A zu erkennen, erleichtert das doch die Herstellung des Ansatzes durch Spritzgußvorgang und der Schlitten kann dann auch leichter aus dem Kanal 44 herausgebracht werden, falls dies gewünscht wird.

Die Federkraft 46, die den Schlitten 36 in die in Fig. 3A dargestellte Lage drückt, wobei durch die Steilheit der Schrägfläche 50 die Kante 40 bei Zugbelastung am Rohrprofilstück in Richtung des Pfeils 42 nicht in der Lage ist, das Halteelement 36 zurück in den Kanal zu schieben, dies wegen der Reibungskräfte, die dazu führen, dass eine Blockade gemäß Fig. 3A auftritt. Wird dagegen ein Rohrstück 28 mit dem Durchbruch 38 auf den Ansatz 24 entlang der Achse entgegen dem Pfeil 42 geschoben, drückt die Kante 88 auf die Schrägfläche 52, die ausreichend flach ist, so dass keine Blockierungskräfte auftreten, sondern vielmehr der Randbereich 86 das Halteelement 36 zurückschieben kann, um so fallenartig das Halteelement passieren zu lassen bis der Durchbruch 38 erreicht ist.

Der Schlitten 36 besitzt einen Rechteckdurchbruch 92, in den die Feder 46 seitlich eingeschoben werden kann, wobei ein in den Durchbruch 92 ragender Ansatz 94 ein Herausfallen der Feder 46 bei der Montage verhindert.

Wie aus den Figuren erkennbar ist, hat der Querschnitt des Kanals 44 und der Querschnitt des darin geführten Schlittens 36 die Grundform eines Rechtecks. In dem Bereich, in dem die Feder zu liegen kommt, ist aber der Bereich der Feder aufgebohrt, siehe beispielsweise die rechte Seite des Ansatzes 26 in Fig. 1, um die Feder durch die durch das Bohrungsende 60 gebildete Schulter abzustützen, wie das in Fig. 3B erkennbar wird, wo der Schlitten 36 gegen die Kraft der Feder 46 durch einen Stecker 62 eingeschoben oder, in dem der Stecker 62 in den Durchbruch 38 eingebracht und in Richtung des Pfeiles 58 geschoben wurde. Da der Kanal 44 schmaler ist als die Breite des Durchmessers der Feder 36, ergeben sich beim Aufbohren für die Feder zwei sich gegenüberliegende Bodenflächen, die nun von dem Kanal mit rechteckigem Querschnitt durchbrochen wird und die Führung für den Schlitten 36 bildet.

In Fig. 3B ist zu erkennen, dass nach dem Einschieben des Halteelements 36, der Schlitten 36 aus dem Kanal 44 wieder herausrutschen kann. Es ist daher vorgesehen, die Bohrung am Ende im Durchmessers zu verringern, so dass die Feder sich mit ihrem, gemäß Fig. 3B, unteren Ende einklemmt. Der von der Bohrung 60 eingeschnittene Rechteckkanal 44 ist in Fig. 3B zu erkennen.

Bei der in der Fig. 3B dargestellten Stellung des Steckers 62 lässt sich das Rohrstück 28 von dem Ansatz 24 in Richtung des Pfeils 64 abziehen.

Der Grundkörper 12 kann gemäß Fig. 1 auf seiner sechsten Fläche 66 eine Bohrung 68 mit einem axialen Gewinde haben, um einen weiteren Ansatz 70 anzubringen, wenn er eine axiale Bohrung 74 aufweist, um mittels einer Schraube 72 den Ansatz 70an dem Grundkörper 12 festzuschrauben, um so beispielsweise neben z.B. zwei Horizontalstreben 28, 30 noch eine z.B. Vertikalstrebe 90 montieren zu können.

Wie die Figuren erkennen lassen, ist der Grundkörper 12 wie die Ansätze 24, 26, 70 nicht massiv, sondern als Hohlkörper mit Verdickungen für die z.B. Horizontalstreben 76, 78 versehen. Auch das Rohrstück 28 kann eine Versteifung 76 aufweisen, die vorzugsweise in dem Bereich mit dem Durchbruch 38 liegt. Dadurch wird die Stabilität erhöht. Der Ansatz 24 weist an der entsprechenden Stelle einen Rücksprung 82 auf, was den Vorteil hat, dass die Schrägflächen 52, 50 in den Hohlraum 38 weit hineinreichen ohne dass sie die Oberfläche des Rohrstücks 28 erreichen und stören würden. Es ist günstig, wenn die Ansatzstücke 24, 26, 70 jeweils zwei Halteelemente 36 aufweisen, die aus Symmetriegründen mit der größeren Festigkeit zueinander eine maximale Distanz wegen des größeren Hebelarms angeordnet sind und auch gegenläufig arbeiten, wie Fig. 1 deutlich werden lässt, wo der Ansatz 24 Befestigungselemente 36, 136 aufweist.

Statt eines Ansatzes 70 kann mit einer Schraube 172 auch eine Abdeckplatte 84 auf der sechsten Seite des Grundkörpers 12 aufgeschraubt werden, siehe Fig. 5. Diese Anordnung ist zu bevorzugen, wenn kein drittes vertikales Rohrprofilstück benötigt wird.

Fig. 8 zeigt eine vereinfachte Ausführungsform des Dach- oder Basisrahmens aus miteinander verschweißten Profilstücken 110, wobei der verschweißte Rahmen, hier zur Bildung eines Schrankdaches, an seinen vier Ecken mit Ansätzen oder Aufnahmen 170 versehen ist, auf die die senkrecht verlaufenden Eckprofile 190 aufsteckbar und mittels schlittenförmiger Halteelementen 136 in Stellung gehalten werden, die in die Durchbrüche 138 nahe der Profilenden einfahren. Die Aufnahmen sind mittels Kopfschrauben 172 gehalten, die durch ein Rundloch 111 im Rahmen geführt und in einer Gewindebohrung 168 in der Aufnahme 170 eingeschraubt ist. Zur Drehsicherung sind zwei Nasen 98 auf der Auflagefläche 113 der Aufnahme 170 vorspringend angeordnet, die nach Montage in Bohrungen 115 im Rahmen 110 eindringen und so eine Drehsicherung bilden.

Fig. 9 zeigt eine andere Ausführungsform eines Rahmens 210, der aus vier senkrecht zueinander stehenden Abschnitten 117, 119, 121, 123 besteht, die durch Flansche 125 miteinander verbunden sind, die auf der Unterseite Aufnahmen 270 für schlittenförmige Halteelemente 236 umfassen, wobei die Flansche mittels Schrauben 127 an den Enden der Abschnitte 117, 119, 121 und 123 verschraubt sind, zu welchem Zweck die Abschnitte mit Durchgangs-Rundlöchern 129 und die Flansche mit Gewindebohrungen 131 versehen sein können.

Die Aufnahmen 270 können ebenfalls Gewindebohrungen 68 zum Einschrauben einer Tragöse 135 aufweisen.

Dreht man das Ganze um, wird aus dem Dachrahmen 210 ein Basisrahmen, in den statt der Tragösen Verstellfüße eingeschraubt werden können.

Zur Erhöhung der Stabilität der Rahmen 210 können die Rahmenabschnitte aus gekanteten Profilabschnitten 117,119, 121,123 bestehen, in die die Flansche 125 passend einschiebbar sind.

Aus dem gleichen Grund ist es günstig, wenn die Rahmenabschnitte nach Montage eine Dach- oder Basisplatte aufnehmen können.

Bei den Ausführungsformen der Fig. 8 und 9 kann es sich nicht nur um einen als Rahmen ausgebildeten Boden oder Dach eines Schrankes oder Gehäuses handeln, sondern genau so gut um eine als Rahmen ausgebildete Seitenwand, Rückwand oder Tür handeln.

Ein aus derartigen Rahmen und Einzelteilen bestehender Schrank oder Gehäuse lässt sich viel enger, insbesondere viel flacher verpacken als herkömmliche Schränke und Gehäuse und damit viel einfacher und billiger lagern und versenden, wobei der Aufbau sehr einfach und ohne Spezialwerkzeug möglich ist, so dass der Endkunde die Montage selbst ausführen kann.

### Gewerbliche Auswertbarkeit

Die Erfindung ist im Schaltschrankbau gewerblich auswertbar.

### Bezugszeichenliste:

- 10, 110: Eckverbinder, Profilstück
- 12: Grundkörper
- 14: erste geschlossene Fläche
- 16: zweite geschlossene Fläche
- 18: dritte geschlossene Fläche
- 20: vierte Fläche
- 22: fünfte Fläche des Würfels
- 24: Ansatz
- 26: Ansatz
- 28: Rohrprofil, Eckprofil
- 30: Rohrprofil, Eckprofil
- 32: Innenquerschnitt
- 34: Fluchtlinie
- 36: Halteelement, Schlitten
- 38: Durchbruch
- 40: Durchbruchrand
- 42: Rohrachse, Pfeil
- 44: Kanal
- 46: Feder
- 48: Schlittenende
- 50: Schrägfläche, Haltefläche
- 52: Schrägfläche, Einlauffläche
- 54: größerer Winkel
- 56: kleinerer Winkel
- 58: Pfeil
- 60: angeschnittene Bohrung
- 62: Werkzeug
- 64: Pfeil
- 66: sechste Fläche des Würfels
- 68, 168: Bohrung mit Gewinde
- 70, 170, 270: Ansatz anschraubbar, Aufnahme
- 72, 172: Kopfschraube
- 74: Axialbohrung
- 76: Versteifung
- 78: Verdickung
- 80: Verdickung
- 82: Rücksprung
- 84: Platte
- 86: Rand
- 88: Kante
- 90, 190: Vertikalstreben
- 92: Rechteckdurchbruch
- 94: Ansatz
- 96: Durchmesser, Feder
- 98: Nase
- 110: Rahmen
- 111: Bohrung
- 113: Auflagefläche
- 115: Bohrung
- 117: Abschnitte
- 119: Abschnitte
- 121: Abschnitte
- 123: Flansch
- 125: Schraube
- 127: Schraube
- 129: Bohrung
- 131: Gewindebohrung
- 135: Öse

## Patentansprüche

1. Eckverbinder (10), umfassend einen würfelförmigen Grundkörper (12), der an einer ersten Würfelfläche (14) eine geschlossene Fläche und an zwei anschließenden, zueinander und zur ersten Würfelfläche (14) rechtwinklig sich erstreckende n Würfelflächen eine zweite (16) und dritte geschlossene Fläche (18) aufweist, während von den der zweiten und dritten Fläche gegenüberliegenden Würfelflächen jeweils ein Ansatz mit prismatischem Außen-Querschnitt zum Aufstecken eines Rohrendes mit an den Außen-Querschnitt des Ansatzes angepassten Innen-Querschnitt (32) ausgeht, wobei der Ansatz über dessen Fluchtlinie (34) federnd vorspringende Halteelemente (36) aufweist, die in einen vom Rohrende gebildeten Durchbruch (38) ragen und sich an den einen Durchbruchrand (40) anlegen, um das Rohrende (28, 30) axial an der Wandfläche (20, 21) anliegend in Stellung zu halten, **dadurch gekennzeichnet, dass** das Halteelement (36) einen in einem quer zur Rohrachse (42) angeordneten Kanal (44) gegen Federkraft (46) verschieblichen Schlitten (48) aufweist, der in Arbeitstellung aufgrund der Federspannung aus dem Kanal mit zwei Schrägflächen herausragt, dass die eine Schrägfläche mit der Schubrichtung des Schlittens (48) einen ersten größeren Winkel (54) als Einlauffläche (52) bildet und die zweite Schrägfläche entsprechend einen kleineren Winkel (56) als Haltefläche (50) bildet.

2. Eckverbinder nach Anspruch 1, **dadurch gekennzeichnet, dass** der Kanal (44) durch den Querschnitt des Ansatzes (26) hindurch reicht.

3. Eckverbinder nach Anspruch 2, **dadurch gekennzeichnet, dass** die Federkraft (46) durch eine Spiralfeder (46) gebildet wird, die in einem Durchbruch (92) des Schlittens (36) angeordnet ist, und einen die Dicke des Schlittens (36) überragenden Durchmesser (84) aufweist.

4. Eckverbinder nach Anspruch 3, **dadurch gekennzeichnet, dass** der Schlitten im Bereich der Feder (60) aufgebohrt ist, um die Feder (60) durch die durch das Bohrungsende gebildete Schulter abzustützen.

5. Eckverbinder nach Anspruch 4, **dadurch gekennzeichnet, dass** am inneren Ende der Bohrung durch Durchmesserverringerung (84) der Bohrung die Feder (60) eingeklemmt und dadurch gegen Herausfallen gesichert wird.

6. Eckverbinder nach einem der Ansprüche 1 bis 5, **dadurch gekennzeichnet, dass** im Bereich des Halteelements (36) der Querschnitt des Ansatzes um ein Maß zurückspringt (82), so dass die Schrägflächen (50, 52) freiliegen, und dass der Rohrquerschnitt eine entsprechende Verdickung (80) aufweist.

7. Eckverbinder nach einem der Ansprüche 1 bis 6, **dadurch gekennzeichnet, dass** eine Würfelfläche (66) des Grundkörpers (12) mit einer axialen Bohrung (68) mit Gewinde versehen ist, um einen weiteren Ansatz (70) an den Grundkörper (12) anzuschließen.

8. Eckverbinder nach einem der Ansprüche 1 bis 7, **dadurch gekennzeichnet, dass** mittels eines Steckers (62) der in den Durchbruch (38) des Rohrendes hineinreichender Teil des Schlittens (36) zurückschiebbar ist und das Rohrprofilstück (28) vom Ansatz (24) lösen lässt.

9. Eckverbinder nach einem der Ansprüche 1 bis 8, **dadurch gekennzeichnet, dass** Würfel (12) und/oder Ansätze (24, 26) Hohlkörper sind, mit ggf. Verdickungen und Versteifungsstreben (76, 78).

10. Eckverbinder nach einem der Ansprüche 1 bis 9, **dadurch gekennzeichnet, dass** der Ansatz (24) zwei sich schräg gegenüberliegend angeordnete gegenläufige Halteelemente (36, 136) aufweist.

11. Rahmengestell, insbesondere für einen Blechschrank oder Blechgehäuse, mit einer als Rahmen (110) ausgebildeten Basis und/oder einem als Rahmen (110) ausgebildeten Dach, **dadurch gekennzeichnet, dass** der Rahmen (110) aus vier Eckverbinder (10, 110, 210) gemäß einem der Ansprüche 1 bis 10 besteht, der an seinen vier Ecken Ansätze (170) oder Aufnahmen trägt, auf denen die senkrechten Eckprofile (190) aufsteckbar sind.

12. Rahmengestell nach Anspruch 11, **dadurch gekennzeichnet, dass** der Rahmen ein großes, tiefgezogenes Blechteil ist, oder aus einzelnen, z. B. den vier Rahmenteilen oder Abschnitten (110) bestehenden Teilen zusammengeschweißt ist, an welchen Rahmen die vier Aufnahmen (170) verschraubt sind.

13. Rahmengestell nach Anspruch 11, **dadurch gekennzeichnet, dass** die vier Aufnahmen (270) für die Halteelemente in 90 Grad zueinander stehenden Flansche (125) sind, die durch Schrauben (127) mit den vier Rahmenabschnitten (117, 110, 121, 123) verbunden sind und diese miteinander verbinden

14. Rahmengestell nach Anspruch 13, **dadurch gekennzeichnet, dass** die Rahmenabschnitte (117, 119, 121, 123) aus gekanteten Profilabschnitten bestehen, in die die Flansche (125) passend einschiebbar sind.

15. Rahmengestell nach Anspruch 14, **dadurch gekennzeichnet, dass** die Rahmenabschnitte (117, 119, 121, 123) nach Montage eine Dach- oder Bodenplatte klemmend aufnehmen können.

16. Rahmengestell nach einem der Ansprüche 13 bis 15, **dadurch gekennzeichnet, dass** die Aufnahmen Flanschteile sind die jeweils eine zentrale Gewindebohrung (68) aufweisen, in die eine Kopfschraube, Tragöse (135) oder Stellfuss einschraubbar ist.

## Claims

1. A corner connector (10), comprising a cubical base body (12) which has, at a first cube face (14), a closed face and, at two connecting extending at right angles to one another and to the first cube face (14), second (16) and a third closed face (18), while there emerges from each of the cube faces opposite the second and third faces a projection with a prismatic external cross-section for mounting a pipe end by an internal cross-section (32) which fits the external cross-section of the projection, wherein the projection has retaining elements (36) which resiliently project over its alignment (34) and which protrude into an opening (38) formed by the pipe end and which rest on one edge (40) of the opening in order to retain the pipe end (28, 30) in position resting axially on the wall surface (20, 21), **characterised in that** the retaining element (36) a slide (48) displaceable counter to spring force (46) in a channel (44) arranged transverse to the pipe axis (42) in working position due to the spring tension protrudes out of the channel with two angular faces, that one angular face with the thrust direction of the slide (48) forms a first larger angle (54) as a run-in face (52) and the second angular face correspondingly forms a smaller angle (56) as a retaining face (50).

2. The corner connector according to Claim 1, **characterised in that** the channel (44) reaches through the cross-section of the projection (26).

3. The corner connector according to Claim 2, **characterised in that** the spring force (46) is formed by a spiral spring (46) which is arranged in an opening (92) of the slide (36) and which has a diameter (84) which surpasses the thickness of the slide (36).

4. The corner connector according to Claim 3, **characterised in that** the slide is bored out in the region of the spring (60) in order to support the spring (60) by the shoulder formed by the end of the bore.

5. The corner connector according to Claim 4, **characterised in that** the spring (60) is clamped at the inner end of the bore by the reduction (84) in diameter of the bore and is consequently secured against falling out.

6. The corner connector according to any one of claims 1 to 5, **characterised in that**, in the region of the retaining element (36), the cross-section of the projection rebounds_to an extent (82) such that the angular faces (50, 52) are exposed, and such that the pipe cross-section has a corresponding thickening (80).

7. The corner connector according to any one of claims 1 to 6, **characterised in that** a cube face (66) of the base body (12) is equipped with an axial bore (68) having a thread in order to connect a further projection (70) to the base body (12).

8. The corner connector according to any one of claims 1 to 7, **characterised in that**, by means of a plug (62), the part of the slide (36) reaching into the opening (38) of the pipe end can be slid back and the pipe profile part (28) can be released from the projection (24).

9. The corner connector according to any one of claims 1 to 8, **characterised in that** the cube (12) and/or projections (24, 26) are hollow bodies, if necessary with thickenings and reinforcement braces (76, 78).

10. The corner connector according to any one of claims 1 to 9, **characterised in that** the projection (24) has two retaining elements (36, 136) which move in opposite directions and which are situated diagonally opposite one another.

11. A rack, in particular for a metal cabinet or metal housing, having a base configured as a frame (110) and/or a roof configured as a frame (110), **characterised in that** the frame (110) consists of four corner connectors (10, 110, 210) according to any one of claims 1 to 10, which bears projections (170) or receptacles at its four corners, onto which projections (170) or receptacles the perpendicular corner profiles (190) can be mounted.

12. The rack according to Claim 11, **characterised in that** the frame is a large, deep-drawn sheet metal part, or is welded together from individual parts, e.g. the four frame parts or sections (110), onto which frame the four receptacles (170) are screwed.

13. The rack according to Claim 11, **characterised in that** the four receptacles (270) for the retaining elements are flanges (125) which are situated at 90 degrees to one another and which are connected to the four frame sections (117, 110, 121, 123) by means of screws (127) and connect them together.

14. The rack according to Claim 13, characterised the frame sections (117, 119, 121, 123) consist of edged profile sections into which the flanges (125) can be fittingly slid.

15. The rack according to Claim 14, **characterised in that** the frame sections (117, 119, 121, 123), after assembly, can clampingly receive a roof panel or floor panel.

16. The rack according to any one of Claims 13 to 15, **characterised in that** the receptacles are flange parts which each have a central threaded bore (68) into which a headed screw, lifting loop (135) or adjustable feet can be screwed.

## Revendications

1. Connecteur d'angle (10), comprenant un corps de base (12) en forme de cube qui, sur une première surface (14) du cube, présente une surface fermée, et deux surfaces qui s'y raccordent, à savoir une deuxième surface (16) et une troisième surface (18) s'étendant à angle droit l'une par rapport à l'autre et par rapport à la première surface de cube (14), tandis qu'un décrochement respectif de section transversale extérieure prismatique, destiné à enficher une extrémité de tube avec une section transversale intérieure (32) adaptée à la section transversale extérieure du décrochement part des surfaces de cube opposées à la deuxième et à la troisième surface, dans lequel le décrochement présente des éléments de retenue (36) qui font saillie élastiquement au-delà de sa ligne d'alignement (34), qui pénètrent dans une traversée (38) formée par l'extrémité de tube et qui s'appuient contre le bord (40) de la traversée afin de maintenir en position l'extrémité de tube (28, 30) axialement en appui contre la surface de paroi (20, 21), **caractérisé en ce que** l'élément de retenue (36) constitue un chariot (48) mobile à l'encontre d'une force de ressort (46) dans un canal (44) disposé transversalement à l'axe de tube (42), qui, en position de travail, dépasse par deux surfaces obliques hors du canal en raison de la sollicitation par le ressort,
et **en ce qu'**à titre de surface d'entrée (52), la surface oblique forme avec la direction de translation du chariot (48) un premier angle plus grand (54), et à titre de surface de retenue (50), la seconde surface oblique forme un angle d'autant plus petit (56).

2. Connecteur d'angle selon la revendication 1, **caractérisé en ce que** le canal (44) traverse la section transversale du décrochement (26).

3. Connecteur d'angle selon la revendication 2, **caractérisé en ce que** la forcé de ressort (46) est formée par un ressort spiralé (46) qui est agencé dans une traversée (92) du chariot (36) et présente un diamètre (84) dépassant l'épaisseur du chariot (36).

4. Connecteur d'angle selon la revendication 3, **caractérisé en ce que** le chariot est percé dans la zone du ressort (60) pour soutenir le ressort (60) par l'épaulement formé par l'extrémité du perçage.

5. Connecteur d'angle selon la revendication 4, **caractérisé en ce qu'**à l'extrémité intérieure du perçage, le ressort (60) est coincé par réduction du diamètre (84) du perçage et ainsi il est bloqué à l'encontre d'une chute.

6. Connecteur d'angle selon l'une des revendications 1 à 5, **caractérisé en ce que** dans la zone de l'élément de retenue (36), la section transversale du décrochement est en retrait d'une certaine valeur (82), de sorte que les surfaces obliques (50, 52) sont à découvert, et que la section transversale du tube présente un épaississement correspondant (80).

7. Connecteur d'angle selon l'une des revendications 1 à 6, **caractérisé en ce qu'**une surface du cube (66) du corps de base (12) est pourvue d'un perçage axial (68) taraudé, afin de raccorder un autre décrochement (70) au corps de base (12).

8. Connecteur d'angle selon l'une des revendications 1 à 7, **caractérisé en ce que** la partie du chariot (36) pénétrant dans la traversée (38) de l'extrémité de tube est rétractable au moyen d'un élément d'enfichage (62) et permet de détacher l'élément profilé du tube (28) vis-à-vis du décrochement (24).

9. Connecteur d'angle selon l'une des revendications 1 à 8, **caractérisé en ce que** le cube (12) et/ou les décrochements (24, 26) sont des corps creux le cas échéant avec des épaississements et des entretoises de rigidification (76, 78).

10. Connecteur d'angle selon l'une des revendications 1 à 9, **caractérisé en ce que** le décrochement (24) comprend deux éléments de retenue (36, 136) s'étendant en sens opposés et agencés en oblique à l'opposé l'un de l'autre.

11. Bâti formant cadre, en particulier pour une armoire en tôle ou un boîtier en tôle, comportant une base réalisée sous forme de cadre (110) et/ou un toit réalisé sous forme de cadre (110), **caractérisé en ce que** le cadre (110) est constitué par quatre connecteurs d'angle (10, 110, 210) selon l'une des revendications 1 à 10, qui porte dans ses quatre coins des décrochements (170) ou des récepteurs sur lesquels peuvent venir s'enficher les profilés d'angle verticaux (190).

12. Bâti formant cadre selon la revendication 11, **caractérisé en ce que** le cadre est une grande pièce en tôle emboutie ou est assemblé par soudage à partir de pièces individuelles, par exemple constituées des quatre parties de cadre ou portions (110), cadre sur lequel sont vissés les quatre récepteurs (170).

13. Bâti formant cadre selon la revendication 11, **caractérisé en ce que** les quatre récepteurs (270) pour les éléments de retenue sont des brides (125) placées à 90° les unes par rapport aux autres qui sont reliées aux quatre portions de cadre (117, 110, 121, 123) par des vis (127) et qui relient celles-ci.

14. Bâti formant cadre selon la revendication 13, **caractérisé en ce que** les portions de cadre (117, 119, 121, 123) sont constituées par des portions profilées pliées dans lesquelles peuvent s'introduire les brides (125) de façon ajustée.

15. Bâti formant cadre selon la revendication 14, **caractérisé en ce qu'**une fois montées, les portions de cadre (117, 119, 121, 123) peuvent recevoir une plaque de toit ou une plaque de sol en la coinçant.

16. Bâti formant cadre selon l'une des revendications 13 à 15, **caractérisé en ce que** les récepteurs sont des éléments de bride qui présentent chacun un perçage taraudé central (68), dans lequel peut se visser une vis à tête, un oeillet de support (135) ou un pied de support.
